# EUROPÄISCHE PATENTSCHRIFT

(11) **EP 1 944 451 B1**
(45) Veröffentlichungstag und Bekanntmachung des Hinweises auf die Patenterteilung: **31.12.2014**
(21) Anmeldenummer: 08000546.5
(22) Anmeldetag: 14.01.2008
(51) Int. Cl.: E06B 1/12, E06B 5/16

(54) **Zarge für Feuerschutztüren, welche aus mehreren parallel verlaufenden Teilprofilen gebildet wird**
Frame for fire-resistant doors with several parallel profile parts
Dormant pour porte résistante au feu, composé de plusieurs pièces profilées

(30) Priorität: 15.01.2007 AT 702007
(43) Veröffentlichungstag der Anmeldung: 16.07.2008
(73) Patentinhaber: Degelsegger, Walter, 4693 Desselbrunn (AT)
(72) Erfinder: Degelsegger, Walter, 4693 Desselbrunn (AT)

(56) Entgegenhaltungen:
- WO-A1-94/23168
- FR-A1- 2 781 517
- NL-A- 8 101 377
- US-A- 5 916 077

## Beschreibung

Die Erfindung betrifft eine aus mehreren parallel zueinander verlaufenden Teilprofilen gebildete Zarge für Feuerschutztüren.

Bei Feuerschutztüren ist es nicht nur erforderlich den Wärmeübergang durch das Türblatt zu begrenzen, sondem auch den Wärmeübergang durch die Türzarge am geschlossenen Türblatt vorbei. Aus diesem Grund gibt es viele Vorschläge dazu, Zargenprofile nicht als einteiliges Metallprofil auszuführen, sondem aus mehreren, parallel zueinander verlaufenden Metallprofilen, welche voneinander mehr oder minder gut thermisch getrennt sind. Im folgenden sei eine kleine Auswahl von Beispielen dazu erwähnt:

In der DE 2521736 B1 wird vorgeschlagen, eine Zarge aus zwei parallel verlaufenden Stahlblechprofilen zu bilden, wobei sich Teile der Profilflächen mit einem kleinen Abstand zueinander überlappen. Im Überlappungsbereich erstrecken sich lokale Erhebungen von einer der beiden Profilfläche auf die andere hin und sind dort mit der anderen Fläche durch Punktschweißen verbunden. Der Überlappungsbereich liegt so, dass er durch eine an der Zarge befestigte Dichtleiste, welche bei geschlossener Tür auch am Türblatt anliegt, abgedeckt werden kann. Diese Bauweise ist bei nicht all zu hohen Feuerschutzanforderungen durchaus vorteilhaft; bei hohen Schutzanforderungen reicht die Dämmwirkung im allgemeinen nicht aus.

Die CH 661 092 A5 schlägt für eine Zarge ein Verbundprofil vor. Es wird aus zwei Blechprofilen mit etwa U-förmiger Querschnittsfläche gebildet, welche mit ihren offenen Seiten ineinander geschachtelt sind, ohne sich zu berühren. Die Verbindung der beiden Blechprofile zueinander wird durch einen festen Wärmedämmstoff gebildet, welcher den gemeinsam durch die Blechprofile insgesamt umfassten Raum ausfüllt. Mit Hilfe dieser Bauweise können hohe Feuerschutzanforderungen erfüllt werden. Nachteilig sind die in jedem Fall hohen Kosten wegen des hohen Anteils an festem Wärmedämmstoffes und wegen der nicht ganz einfachen Fertigung.

Die DE 3713723 C1 zeigt ein wärmedämmendes Verbundprofil, welches aus zwei Aluminiumstrangpressprofilen und mindestens einem diese verbindenden extrudierten Kunststoffprofil gebildet wird. Lokal ist die Verbindung durch hitzebeständige Metallteile verstärkt. Diese Bauweise kann optisch sehr schön ausgeführt werden. Bedingt durch die Herstellungsweise der einzelnen Teilprofile mit teuren und langwierig herzustellenden Extrusionswerkzeugen und an teuren Strangpressen bzw. Extrusionsanlagen besteht aber eine erhebliche Beschränkung bei der Anpassung der Profilformen an kundenspezifische Anforderungen.

Die DE 295 09 383 U1 zeigt ein Verbundprofil, welches aus zwei Stahl-Rohrprofilen und einem dazwischen liegenden Profil aus einem wärmedämmenden Material gebildet wird. Die Verbindung zwischen den einzelnen Teilprofilen erfolgt durch Bolzen, welche an beiden Enden mit einem Widerhaken versehen sind. Diese Bolzen erstrecken sich durch das wärmedämmende Material hindurch und sind mit ihren Enden an den einander zugewandten Seitenwänden der Rohrprofile verhakt. Auch an dieser Bauweise ist nachteilig, dass rasche kundenspezifische Anpassungen kaum möglich sind.

Das Dokument FR 2781517 zeigt eine Zarge mit den Merkmalen des Oberbegriffs des Anspruchs 1.

Die der Erfindung zu Grunde liegende Aufgabe besteht demgegenüber darin, eine Bauweise für Zargen von Feuerschutztüren vorzuschlagen, mit Hilfe derer sehr rasch und flexibel kundenspezifische Ausführungsformen verwirklicht werden können. Entsprechend der vorzuschlagenden Bauweise sollen auch Zargen für sehr hohe Feuerschutzanforderungen verwirklichbar sein und die Bauweise soll vergleichsweise kostengünstig herstellbar sein.

Zum Lösen der Aufgabe wird vorgeschlagen die Zarge aus zwei parallel zueinander angeordneten Stahlblechprofilen und einem dazwischen, ebenfalls parallel dazu angeordneten, festen Dämmstoffstreifen zu bilden. Die beiden Stahlblechprofile bilden zusammen etwa ein C- oder U-Profil, welches mit der offenen Profilseite zu jener Mauer hin angeordnet wird, an der die Zarge befestigt wird. Die Querschnittsfläche des C- oder U-Profils wird durch die Querschnittsfläche des Dämmstoffstreifens geteilt, indem sich diese von der Basis des durch die beiden Stahlblechprofile gebildeten C- oder U-Profils aus bis auf die Höhe der Enden der Schenkel dieses Profils erstreckt, ohne an den Schenkeln anzuliegen.

Die Erfindung sowie vorteilhafte Ausführungsmerkmale werden an Hand von Zeichnungen veranschaulicht und erklärt:
- Fig. 1:: zeigt eine erste Ausführungsform einer erfindungsgemäßen Zarge in Profilansicht.
- Fig. 2:: zeigt eine zweite Ausführungsform einer erfindungsgemäßen Zarge in Profilansicht.

Etwa in der Mitte der Basis des durch die beiden Stahlblechprofile 1, 2 gebildeten C- oder U-Profils ist bei beiden einzelnen Stahlblechprofilen jeweils eine Profilwand 1.2, 2.2 ausgebildet, welche etwa parallel zur Ebene des Türblattes 20 liegt. Diese beiden Profilwände 1.2, 2.2 liegen an gegenüberliegenden Flächenbereichen des festen Dämmstoffstreifens 3 an und sind durch diesen hindurch mittels punktuell angreifender metallischer Verbindungselemente 4, typischerweise Schrauben oder Blindniete miteinander verbunden.

Für die Feuerschutzfunktion ist es wichtig, dass der Übergangsbereich zwischen den beiden Stahlblechprofilen 1, 2 an der Oberfläche der Zarge bei geschlossenem Türblatt 20 von diesem abgedeckt wird. Dann grenzt das erste der beiden Stahlblechprofile nur an den ersten der beiden durch die Feuerschutztür getrennten Räume und das zweite der beiden Stahlblechprofile nur an den zweiten Raum. Somit wird vermieden, dass Wärme direkt in nur einem Stahlblechprofil von einem Raum in den anderen Raum fließen kann.

Der feste Dämmstoffstreifen 3 besteht aus hitzefestem, schlecht wärmeleitendem Material, beispielsweise auf Basis Gipskarton. Er ist so bemessen, dass er den durch die beiden Stahlblechprofile gemeinsam gebildeten Hohlraum in zwei Hohlräume 1.1, 2.1 teilt. Damit wird auch Wärmeübergang zwischen den beiden Stahlblechprofilen 1, 2 durch Wärmestrahlung unterbunden. Der Dämmstoffstreifen 3 kann ganz einfach eine rechteckförmige Querschnittsfläche aufweisen. Er braucht also nicht als Profil gefertigt zu sein, sondem er kann aus Platten oder Blöcken herausgeschnitten werden. Damit wird bezüglich der gewünschten, für den jeweiligen Einsatzfall optimalen Abmessungen und Materialvarianten große Flexibilität ermöglicht.

Das durch die beiden Stahlblechprofile 1,2 gemeinsam gebildete etwa U- oder C-förmige Profil ist zu jener Mauer hin offen, an der die Zarge befestigt ist. Auch der Dämmstoffstreifen 3 liegt nicht direkt an dieser Mauer an. Trotz dem damit ermöglichten Wärmeübergang über die Mauer sind normgemäße Feuerschutzeigenschaften durchaus erreichbar, da alle üblichen Baustoffe für Mauern ausreichend hitzefest und wärmedämmend sind. Der Hauptvorteil dieser offenen Bauweise liegt darin, dass damit die beiden Stahlblechprofile 1, 2 eine sehr einfache Profilform aufweisen können. Damit können sie einfach durch Abkanten eines Blechstreifens in einer herkömmlichen Abkanntpresse, wie sie in annähernd jedem Metallverarbeitungsbetrieb vorhandenen ist, gebildet werden. Damit wird größtmögliche Anpassungsfähigkeit an spezielle Kundenwünsche erreicht.

In Anpassung an sehr hohe Feuerschutzanforderungen kann der zwischen jeweils einem Stahlblechprofil 1, 2 und dem Dämmstoffstreifen 3 gebildete Hohlraum 1.1 bzw. 2.1 durch ein weiteres wärmedämmendes Material wie beispielsweise Mineralwolle ausgekleidet werden.

Aus optischen Gründen und um den Dämmstoffstreifen 3 gegen mechanischen Beschädigung zu schützen, sollte er auch auf der Seite des Türblattes durch eine Teilfläche eines Stahlblechprofils abgedeckt werden. Bei den gezeigten Beispielen ist in Profilansicht ein von einem Raum zum anderen Raum hin ausgerichteter Profilwandbereich um 180° zur Innenseite des Blechprofils hin umgebogen, sodass eine Schleife 1.3 gebildet wird. Der zurück verlaufende Profilwandbereich dieser Schleife ist nochmals um 90° zu einer normal auf die Mauer hin verlaufende Profilwand 1.2 gebogen. Der Abstand zwischen den beiden Biegungen und damit die Breite der Lasche 1.3 ist bei der Ausführung gemäß Fig. 1 gleich der Stärke des Dämmstreifens 3.

Bei der Ausführung gemäß Fig. 2 ist die Breite der Lasche 1.3 größer als die Breite des Dämmstoffstreifens 3 einschließlich der daran anliegenden Profilwand 2.2. Dadurch steht die Schleife 1.3 bei der Ausführung gemäß Fig. 2 über den Dämmstreifen 3 und die daran anliegende Profilwand 2.2 über. Im überstehenden Bereich kann gut ein Brandschutzstreifen 10, also ein Streifen aus einem bei Hitze aufquellenden und damit abdichtenden Material, angeordnet werden.

Aus mehreren Gründen ist es vorteilhaft die zweite Profilwand 2.2 jener beiden Profilwände der Stahlblechprofile zwischen denen der Dämmstoffstreifen 3 eingeklemmt ist, von dem sie haltenden Teil des Stahlblechprofils 2 aus in Richtung von der Mauer weg abstehen zu lassen. Weiters ist es vorteilhaft, wenn sie das von der Mauer entfernt liegende Ende der Profilfläche des Stahlblechprofils 2 bildet. Damit werden geometrisch einfache Profilformen möglich und die durch die Befestigungsteile 4 unterbrochene außen liegende Oberfläche der Profilwand 2.2 ist für den Zusammenbau gut für ein Werkzeug zugänglich und bei geschlossenem Türblatt durch dieses abgedeckt.

Die freien (von der Basis entfernt liegenden) Enden der Schenkel des durch die beiden Stahlblechprofile gebildeten C- oder U-Profils sind an einzelnen Stellen durch daran befestigte Blechlaschen 5 überbrückt. Diese Blechlaschen erstrecken sich also nicht über die ganze Länge der Stahlblechprofile, sondem nur an mehreren Stellen über eine Länge im Bereich von typischerweise etwa zwei Zentimetern. Die Befestigung der Zarge an der Mauer erfolgt durch eine Schraubverbindung 6, welche an einer Bohrung in den einzelnen Blechlaschen 5 angreift. Damit die Schraubverbindung hergestellt werden kann ist das Stahlblechprofil 2 in den Längsbereichen der Blechlaschen 5 mit einem Durchbruch versehen. Diese Durchbrüche sind sinnvoller Weise in einem solchen Profilbereich des Stahlblechprofils angeordnet, welcher bei geschlossenem Türblatt durch dieses abgedeckt wird. Der Durchbruch kann durch eine Abdeckkappe 9 verschlossen werden.

Zwecks Einstellbarkeit der Lage der Zarge an der Mauer ist zwischen Blechlasche 5 und Mauer eine in ihrer Dicke einstellbare Zwischenlage 7 aus zwei gegeneinander verschiebbaren, durchbohrten oder geschlitzten Keilen eingelegt. Der neben diesen Zwischenlagen verbleibende Spalt zwischen Zarge und Mauer ist an den Rändern durch einen Dichtstreifen 8 aus einer Masse wie typischerweise Brandschutzsillkon verschlossen.

## Patentansprüche

1. Zarge für Feuerschutztüren die aus zwei parallel zueinander angeordneten Stahlblechprofilen und einem dazwischen angeordneten, ebenfalls parallel dazu ausgerichteten festen Dämmstoffstreifen gebildet ist, wobei in Querschnittsansicht zumindest ein Teil des an der Zargenoberfläche befindlichen Teils des Übergangsbereiches zwischen den beiden Stahlblechprofilen bei geschlossenem Türblatt von diesem abgedeckt wird, wobei die beiden Stahlblechprofile (1, 2) zusammen etwa ein C- oder U-Profil bilden, welches mit der offenen Profilseite zu jener Mauer hin angeordnet ist, an der die Zarge befestigt ist, wobei die Querschnittsfläche dieses C- oder U-Profils durch die Querschnittsfläche des Dämmstoffstreifens (3) geteilt ist, indem sich diese von der Basis des durch die beiden Stahlblechprofile gebildeten C- oder U-Profils aus durch den zwischen den beiden Schenkeln dieses Profils liegenden Raum erstreckt, ohne an ihnen anzuliegen **dadurch gekennzeichnet, dass** der Dämmstoffstreifen (3) sich bis auf die Höhe der Enden dieser Schenkel erstreckt.

2. Zarge nach Anspruch 1, **dadurch gekennzeichnet, dass** etwa in der Mitte der Basis des durch die beiden Stahlblechprofile (1, 2) gebildeten C- oder U-Profils an jedem der beiden Stahlblechprofile jeweils eine Profilwand (1.2, 2.2) ausgebildet ist, welche etwa parallel zur Ebene des Türblattes (20) liegt und dass diese beiden Profilwände (1.2, 2.2) an einander gegenüberliegenden Flächenbereichen des festen Dämmstoffstreifens (3) anliegen und durch diesen hindurch mittels punktuell angreifender metallischer Verbindungselemente (4) miteinander verbunden sind.

3. Zarge nach Anspruch 2, **dadurch gekennzeichnet, dass** von den beiden miteinander über Verbindungselemente (4) miteinander verbundenen Profilwänden (1.2, 2.2) eine erste Profilwand (1.2) an ihrer von der Mauer abgewandten Seite mit dem restlichen Stahlblechprofil (1) von dem sie Teil ist in Verbindung steht und dass die zweite Profilwand (2.2) an ihrer der Mauer zugewandten Seite mit dem restlichen Stahlblechprofil (2) von dem sie Teil ist in Verbindung steht.

4. Zarge nach einem der bisherigen Ansprüche, **dadurch gekennzeichnet, dass** die der Mauer abgewandte Stirnfläche des Dämmstoffstreifens (3) durch einen Wandbereich eines Stahlblechprofils (1, 2) abgedeckt ist.

5. Zarge nach Anspruch 4 und 2 oder 3, **dadurch gekennzeichnet dass** die der Mauer abgewandte Stirnfläche des Dämmstoffstreifens (3) durch einen Schleife (1.3) des Stahlblechprofils (1) abgedeckt ist, und dass von dieser Schleife (1.3) die Profilwand (1.2) wegsteht, über welche die Verbindung zum zweiten Stahlblechprofil (2) besteht.

6. Zarge nach Anspruch 4 oder 5, **dadurch gekennzeichnet, dass** der sich über die Stirnfläche des Dämmstoffstreifens (3) erstreckende Wandbereich eines der beiden Stahlblechprofile breiter ist als die Breite des Dämmstoffstreifens einschließlich des daran anliegenden Wandbereiches des zweiten Stahlblechprofils und dass im Bereich des Überstandes ein Brandschutzstreifen (10) angeordnet ist.

7. Zarge nach einem der bisherigen Ansprüche, **dadurch gekennzeichnet, dass** die freien Enden der Schenkel des durch die beiden Stahlblechprofile gebildeten C-oder U-Profils an einzelnen, voneinander entfernt liegenden Stellen durch daran befestigte Blechlaschen (5) überbrückt sind und dass die Befestigung der Zarge an der angrenzenden Mauer durch Schrauben (6) erfolgt, welche durch eine Bohrung in diesen Blechlaschen verlaufen.

## Claims

1. Frame for fire protection doors, this being constructed from two steel sheet profiles arranged parallel to one another with a fixed insulating bar inserted between the two profiles and similarly positioned parallel thereto, the cross-sectional view showing that at least a portion of the part of the transition area between the two steel sheet profiles located on the top of the door frame is covered by the door panel when closed, whereby the two steel sheet profiles (1, 2) together form a C or a U profile that is positioned with the open profile side being adjacent to the wall to which the frame is secured, whereby the cross-sectional area of this C or U profile is divided by the cross-sectional area of the insulating bar (3), the latter extending from the base of the C or U profile formed by the two steel sheet profiles and out through the space existing between the two shanks of this profile, without being flush to them, **characterised by** the insulating bar (3) extending along the entire length of these shanks.

2. Frame in accordance with Claim 1, **characterised by** the fact that approximately in the middle of the base of the C or U profile formed by the two steel sheet profiles (1, 2) a profile wall (1.2, 2.2) on each of the two steel sheet profiles is respectively formed that runs parallel to the level of the door panel (20), and that these two profile walls (1.2, 2.2) lie flush with surface areas of the fixed insulating bar (3) that face one another, and that through this they are joined to one another by means of metal connectors (4) that impinge on one another at specific points.

3. Frame in accordance with Claim 2, **characterised by** the fact that, of the two profile walls (1.2, 2.2) joined to one another by means of connectors (4), a first profile wall (1.2) is connected to the rest of the steel sheet profile (1), of which it is a part, on its side which is turned away from the wall, and that the second profile wall (2.2) is connected to the rest of the steel sheet profile (2) to which it is connected, on its side which faces the wall.

4. Frame in accordance with the aforestated Claims, **characterised by** the fact that the abutting surface of the insulating bar (3) turned away from the wall is covered by an area of wall of a steel sheet profile (1, 2).

5. Frame in accordance with Claims 4 and 2 or 3, **characterised by** the fact that the abutting surface of the insulating bar (3) turned away from the wall is covered by a loop (1.3) of the steel sheet profile (1), and that the profile wall via which the connection to the second steel sheet profile (2) subsists is sited away from this loop.

6. Frame in accordance with Claim 4 or 5, **characterised by** the fact that the area of wall of one of the two steel sheet profiles extending over the abutting surface of the insulating bar (3) is wider than the width of the insulating bar, including the area of wall of the second steel sheet profile lying adjacent thereto and that a fire protection bar (10) is positioned in the area of the protrusion.

7. Frame in accordance with one of the aforestated Claims, **characterised by** the fact that the free ends of the shanks are bridged by the C or U profile formed by the two steel sheet profiles at individual, separated points by means of sheet lugs (5) attached thereto, and that the attachment of the frame to the adjoining wall is effected by means of screws (6) that pass through a hole in these sheet lugs.

## Revendications

1. Châssis pour portes coupe-feu composé de deux profilés en acier galvanisés disposés parallèlement, et d'une bande solide de matériau isolant également disposée parallèlement entre les deux , pendant que, vue en section transversale, au moins une partie de la surface du châssis de la zone de dépassement entre les deux profilés en acier galvanisé est revêtue par le vantail lorsque celui-ci est fermé, pendant que les deux profilés en acier galvanisé (1, 2) forment un profilé en C ou en U, lequel est disposé avec le côte de profilé ouvert sur le mur sur lequel le châssis est fixé, pendant que la surface de section transversale de ces profilés en C ou en U est séparée par la surface de section transversale de la bande de matériau isolant (3), s'étendant dans l'espace intermédiaire entre les deux côtés de ce profilé à partir de la base des profilés en C ou en U formé par les deux profilés en acier galvanisé, sans s'y appuyer, **caractérisé en ce que** la bande de matériau isolant (3) s'étende jusqu'à l'extrémité supérieure de ces côtés.

2. Châssis selon la revendication 1, **caractérisé en ce qu'**une paroi de profilé (1.2, 2.2) est disposée environ au milieu de la base du profilé en C ou en U formé par les deux profilés en acier galvanisé (1, 2) sur chaque profilé en acier galvanisé, que cette paroi de profilé est elle-même posée à peu près parallèlement au plan du vantail (20), et que ces deux parois de profilé (1.2, 2.2) sont posées sur les surfaces opposées l'une à l'autre de la bande de matériau isolant (3), et qu'elles sont liées entre elles par des éléments de fixation (4) en métal, ponctuellement accrochés.

3. Châssis selon la revendication 2, **caractérisé en ce que** sur les deux parois de profilé (1.2, 2.2) liées entre elles par des éléments de fixation (4), une première paroi de profilé (1.2) soit liée au côté opposé du mur avec le profilé en acier galvanisé (1) restant duquel elle fait partie, et que la deuxième paroi de profilé (2.2) soit liée au côté tourné vers le mur avec le profilé en acier galvanisé (2) restant duquel elle fait partie.

4. Châssis selon une des revendications précédentes, **caractérisé en ce que** la face frontale de la bande de matériau isolant (3) opposée du mur soit revêtue d'une zone de paroi d'un profilé en acier galvanisé (1, 2).

5. Châssis selon les revendications 2, 3 ou4, **caractérisé en ce que** la face frontale de la bande de matériau isolant (3) opposée du mur soit revêtue d'une boucle (1.3) du profilé en acier galvanisé (1), et que la paroi de profilé (1.2) dépasse cette boucle (1.3), sur laquelle la liaison avec le deuxième profilé en acier galvanisé (2) est disposée.

6. Châssis selon les revendications 4 ou 5, **caractérisé en ce que** la zone de paroi d'un des deux profilés en acier galvanisé s'étendant au-dessus de la face frontale de la bande de matériau isolant (3) soit plus large que la largeur de la bande de matériau isolant, incluant la zone de paroi apposée du deuxième profilé en acier galvanisé, et qu'une bande intumescente (10) soit disposée dans la zone du dépassement.

7. Châssis selon une des revendications précédentes, **caractérisé en ce que** les deux extrémités des côtés du profilé en C ou en U formé par les deux profilés en acier galvanisé soient entretoisées à des endroits uniques et distancés par des cornières en tôle (5) fixées, et que la fixation du châssis doit être faite par des vis (6) sur le mur adjacent, vissées dans les trous sur ces cornières en tôle.
